# EUROPÄISCHE PATENTSCHRIFT

(11) **EP 2 136 574 B1**
(45) Veröffentlichungstag und Bekanntmachung des Hinweises auf die Patenterteilung: **15.03.2017**
(21) Anmeldenummer: 09162245.6
(22) Anmeldetag: 09.06.2009
(51) Int. Cl.: H04R 25/00

(54) **Hörgerät mit einem Batteriefach zur Aufnahme einer durch ein Federelement gehalterten Batterie**
Hearing aid with a battery compartment for containing a battery secured by a spring element
Appareil auditif avec boîtié à batterie pour contenir une batterie maintenue par un élément de ressort

(30) Priorität: 17.06.2008 DE 102008028421
(43) Veröffentlichungstag der Anmeldung: 23.12.2009
(73) Patentinhaber: Sivantos Pte. Ltd., Singapore 139959 (SG)
(72) Erfinder: Fickweiler, Werner, 91088 Bubenreuth (DE); Weidner, Tom, 91056 Erlangen (DE)
(74) Vertreter: FDST Patentanwälte

(56) Entgegenhaltungen:
- EP-A2- 1 874 091
- WO-A2-2006/056198
- DE-B- 1 140 614
- US-A- 2 975 226

## Beschreibung

Die Erfindung betrifft ein Hörgerät mit einem Batteriefach, das ein Federelement zur Halterung einer in dem Fach aufgenommenen Batterie aufweist.

Ein Hörgerät wird durch eine Batterie betrieben, die in einem Batteriefach aufgenommen wird. Es ist bekannt, die Batterie kraftschlüssig durch ein mit dem Batteriefach fest verbundenes Federelement in dem Batteriefach zu haltern. Da das Federelement meist aus Kunststoff gefertigt ist, lässt die Federspannung im Laufe der Zeit und besonders bei häufigem Wechseln der Batterie nach, so dass die Batterie nicht mehr sicher in dem Batteriefach gehalten wird.

Der Erfindung liegt daher die Aufgabe zugrunde, eine Hörgerät zu schaffen, dass einen sicheren Halt der Batterie in dem Batteriefach auch über eine längere Zeit und/oder bei häufigem Wechsel der Batterie ermöglicht.

Die Aufgabe wird gelöst durch ein Hörgerät gemäß Anspruch 1; vorteilhafte Ausgestaltungen sind Gegenstand der rückbezogenen Unteransprüche.

Durch eine auswechselbare Halterung des Federelements in dem Batteriefach ist es möglich, das Federelement bei einer nachlassenden Federspannung in einfacher Weise zu wechseln. Ein aufwendiger Austausch des ganzen Batteriefachs, der bei bisher üblichen Batteriefächern mit fest verbundenem Federelement notwendig war, wird auf diese Weise vermieden.

Die Austauschbarkeit des Federelements eröffnet ferner die Möglichkeit, das Federelement zur Kennzeichnung, z.B. der Einstellung des Hörgeräts und/oder seiner Funktionen, zu verwenden. Werden die Einstellungen und/oder die Funktionen des Hörgeräts verändert, so kann dies durch einen Wechsel des Federelements gekennzeichnet werden. Eine separate Kennzeichnung des Geräts, wie bei herkömmlichen Hörgeräten üblich, entfällt somit.

In der folgenden detaillierten Figurenbeschreibung werden nicht einschränkend zu verstehende Ausführungsbeispiele mit deren Merkmalen und weiteren Vorteilen anhand der schematischen Zeichnungen besprochen. In dieser zeigen jeweils in einer perspektivischen Darstellung:
- Fig. 1: ein Hörgerät mit einem Batteriefach;
- Fig. 2-4: das Einlegen einer Batterie in das Batteriefach gemäß Figur 1;
- Fig. 5: einen Ausschnitt eine Hörgeräts mit einem ein auswechselbares Federelement aufweisenden Batteriefach in einer Ansicht von schräg unten;
- Fig. 6: das Hörgerät gemäß Figur 5 in einer Ansicht von schräg oben;
- Fig. 7: eine rotes Federelement für das Batteriefach gemäß den Figuren 5 und 6;
- Fig. 8: das Federelement gemäß Figur 7 in einer blauen Ausführung;
- Fig. 9: einen Ausschnitt eines weiteren Hörgeräts mit einem ein auswechselbares Federelement aufweisenden Batteriefach in einer Ansicht von schräg oben;
- Fig. 10: eine rotes Federelement für das Batteriefach gemäß den Figuren 9;
- Fig. 11: das Federelement gemäß Figur 10 in einer blauen Ausführung.

**Figur 1** zeigt ein Hörgerät 1 mit einem Gehäuse 2 und einem Batteriefach 3. Das Batteriefach 3 ist in einem geschlossenen Zustand dargestellt.

Die **Figuren 2-4** zeigen das Öffnen des Batteriefachs 3, das Einlegen einer Batterie 4 in das Batteriefach und das Schließen des Batteriefachs 3 in der aufgeführten Reihenfolge.

Die gezeigte Art des Hörgeräts 1 und der Mechanismus zum Öffnen und Schließen des Batteriefachs 3 sind an sich aus dem Stand der Technik bekannt. Das Batteriefach 3 unterscheidet sich vom Stand der Technik in der Art des in Figur 3 dargestellten Federelements 5, das auswechselbar in dem Batteriefach 3 gehaltert ist.

Die Batterie wir durch die Federspannung des Federelements 5 gegen die dem Federelement 5 gegenüberliegende Seitenwand des Batteriefachs 3 gedrückt. Durch die kraftschlüssige Halterung der Batterie 4 durch das Federelement 5 in dem Batteriefach 3 ist die Batterie bei einem sicheren Halt in einfacher Weise auch ohne besonderes Werkzeug wechselbar. Da das Batteriefach 3 im betriebsbereiten Zustand in das Gehäuse 2 der Hörgeräts 1 eingeklappt wird, ist die Batterie 4 zusätzlich vor einem Herausfallen aus dem Batteriefach 3 geschützt.

Weitere Details zu diesem Batteriefach 3 und dem Federelement 5 werden in Bezugnahme auf die nachfolgenden Figuren erläutert.

Die **Figuren 5 und 6** zeigen jeweils Ausschnittvergrößerungen des Batteriefachs 3; in Figur 5 ist eine Ansicht schräg von unten und in Figur 6 schräg von oben dargestellt.

In diesem Ausführungsbeispiel ist das Federelement 5 kostengünstig aus Kunststoff gefertigt. Auch wenn die Federspannung des Federelements 5 im Laufe der Zeit, z.B. durch wiederholtes Einlegen einer neuen Batterie, an Federspannung verliert, ist keine aufwendige Reparatur notwendig, da das Federelement 5 in einfacher Weise ausgetauscht werden kann.

Es ist auch möglich, das Federelement 5 aus Metall zu fertigen, das sich durch einen geringeren Verschleiß als Kunststoff auszeichnet. Ein solches Federelement 5 muss daher weniger oft getauscht werden, als ein aus Kunststoff gefertigtes. Auch ein Federelement 5, das teilweise aus Kunststoff und teilweise aus Metall gefertigt ist, kann Verwendung finden.

Die äußere Erscheinung des Federelements 5 unterscheidet das Hörgerät 1 von anderen, so dass die Verwechslungsgefahr reduziert wird. Die äußere Erscheinung des Federelements 5 erlaubt es vorzugsweise die Einstellung und/oder die Funktionen des Hörgeräts 1 von anderen Hörgeräten zu unterscheiden. Zum Beispiel kann das Federelement 5 kennzeichnen, für welche Kopfseite das Hörgerät 1 angepasst ist. Solche Eigenschaften werden bei herkömmlichen Hörgeräten durch eine zusätzliche Seitenkennzeichnung des Geräts kenntlich gemacht.

Die Doppelfunktion des Federelements 5 zur Halterung der Batterie 4 einerseits und zur Kennzeichnung des Hörgeräts 1 erzielt einen besonderen synergetischen Effekt, der insbesondere aufgrund der geringen Abmaße eines Hörgeräts von entscheidendem Vorteil ist.

In dem vorliegenden Beispiel ist das Federelement 5 in einfacher Weise durch seine rote Farbe gekennzeichnet. Die Farbe ist bei aus Kunststoff gefertigten Teilen besonders einfach zu verändern, ohne die Gussform für das Kunststoffteil anpassen zu müssen.

Alternativ oder zusätzlich kann das Federelement 5 auch durch seine Form oder Oberflächenstruktur gekennzeichnet werden. Dies hat den Vorteil, dass das Federelement 5 und dadurch das Hörgerät 1 durch Ertasten unterscheiden lässt.

In dem dargestellten Ausführungsbeispiel ist das Federelement 5 in einer Führung in dem Batteriefach 3 gehaltert. In Figur 5 ist das Federelement 5 in der unteren Öffnung der Führung sichtbar, so dass die durch das Federelement 5 vermittelte Kennzeichnung weiterhin sichtbar ist, wenn eine Batterie 4 in das Batteriefach 3 eingelegt ist.

Die Führung ist derart an dem Batteriefach 3 angeordnet, dass die in Figur 5 erkennbare untere Öffnung der Führung durch das Gehäuse 2 des Hörgeräts verdeckt wird. Dadurch ist das durch Kraftschluss in der Führung gehalterte Federelement 5 zusätzlich vor einem Herausfallen, ein Verschmutzen oder einen Verschleiß im bestimmungsgemäßen Betrieb des Hörgeräts 1 geschützt. Darüber hinaus erfüllt das Verdecken der Kennzeichnung einen ästhetischen Zweck.

Durch ein nicht dargestelltes Sichtfenster in dem Gehäuse 2, durch das das Federelement 5 auch im verschlossenen Zustand des Batteriefachs 3 sichtbar ist, erfüllt das Federelement seine Kennzeichnungsfunktion auch im betriebsbereiten Zustand des Hörgeräts 1.

In den **Figuren 7 und 8** ist eine Ausführungsform des Federelements 5 in einer Vergrößerung dargestellt. Die Federelemente 5 unterscheiden sich äußerlich lediglich durch ihre Farbe; das Federelement 5 in Figur 7 ist rot, wohingegen das Federelement 5 in Figur 8 blau ist.

**Figur 9** zeigt ein weiteres Batteriefach 3 eines Hörgeräts 1 mit einem Federelement 6, das sich in seiner Formgebung von dem in den Figuren 5-8 dargestellten Federelement 5 unterscheidet.

**Figuren 10 und 11** zeigen das in Figur 9 abgebildete Federelement 6 in einer Vergrößerungsdarstellung. Wie in den Figuren 7 und 8 unterscheiden sich die Federelement durch Ihre Farbe; das Federelement 6 in Figur 10 ist rot und das Federelement 6 in Figur 11 ist blau.

Zusammengefasst umfasst eine Ausführungsform der Erfindung ein Hörgerät 1 mit einem Batteriefach 3, das ein Federelement 5 oder 6 zur Halterung einer Batterie 4 in dem Batteriefach 3 aufweist, wobei das Federelement 5 bzw. 6 derart in dem Batteriefach 3 gehaltert ist, dass es z.B. bei einem Nachlassen der Federspannung ausgewechselt werden kann. Gemäß einer Ausgestaltung der Erfindung kennzeichnet die Art des Federelements 5 zusätzlich die Einstellung oder die Funktion des Hörgeräts 1.

## Patentansprüche

1. Hörgerät (1) mit einem ausklappbaren Batteriefach (3), das ein Federelement (5, 6) zur Halterung einer Batterie (4) in dem Batteriefach (3) aufweist, wobei das Federelement (5, 6) auswechselbar in dem Batteriefach (3) gehaltert ist und wobei das Federelement (5,6) im verschlossenen Zustand des Batteriefachs (3) durch das Gehäuse (2) des Hörgeräts (1) verdeckt ist und wobei das Gehäuse (2) des Hörgeräts (1) ein durchsichtiges Fenster aufweist, durch das im verschlossenen Zustand des Batteriefachs (3) die äußere Erscheinung des Federelements (5,6) erkennbar ist.

2. Hörgerät (1) nach Anspruch 1, wobei das Federelement (5, 6) die Batterie (4) kraftschlüssig haltert.

3. Hörgerät (1) nach einem der Ansprüche 1 oder 2, wobei das Federelement (5, 6) aus Kunststoff gefertigt ist.

4. Hörgerät (1) nach einem der Ansprüche 1 oder 2, wobei das Federelement (5, 6) aus Metall gefertigt ist.

5. Hörgerät (1) nach einem der Ansprüche 1-4, wobei das Batteriefach (3) eine Führung aufweist, in der das Federelement (5, 6) kraftschlüssig gehaltert ist.

## Claims

1. Hearing aid (1) with a fold-out battery compartment (3), which has a spring element (5, 6) for securing a battery (4) in the battery compartment (3), wherein the spring element (5, 6) is secured in the battery compartment (3) in a replaceable manner, and wherein the spring element (5, 6), in the closed state of the battery compartment (3), is covered by the housing (2) of the hearing aid (1), and wherein the housing (2) of the hearing aid (1) has a transparent window through which, in the closed state of the battery compartment (3), the outward appearance of the spring element (5, 6) can be discerned.

2. Hearing aid (1) according to Claim 1, wherein the spring element (5, 6) secures the battery (4) with force-fit engagement.

3. Hearing aid (1) according to either of Claims 1 and 2, wherein the spring element (5, 6) is produced from plastic.

4. Hearing aid (1) according to either of Claims 1 and 2, wherein the spring element (5, 6) is produced from metal.

5. Hearing aid (1) according to one of Claims 1-4, wherein the battery compartment (3) has a guide in which the spring element (5, 6) is secured with force-fit engagement.

## Revendications

1. Appareil auditif (1) avec un compartiment de batterie pouvant être déployé (3), qui présente un élément de ressort (5, 6) destiné à maintenir une batterie (4) dans le compartiment de batterie (3), dans lequel l'élément de ressort (5, 6) est maintenu de façon remplaçable dans le compartiment de batterie (3) et dans lequel l'élément de ressort (5, 6) est masqué par le boîtier (2) de l'appareil auditif (1) dans l'état fermé du compartiment de batterie (3) et dans lequel le boîtier (2) de l'appareil auditif (1) présente une fenêtre transparente, à travers laquelle, dans l'état fermé du compartiment de batterie (3), l'aspect extérieur de l'élément de ressort (5, 6) est reconnaissable.

2. Appareil auditif (1) selon la revendication 1, dans lequel l'élément de ressort (5, 6) maintient la batterie (4) par force.

3. Appareil auditif (1) selon une des revendications 1 ou 2, dans lequel l'élément de ressort (5, 6) est fabriqué en matière plastique.

4. Appareil auditif (1) selon une des revendications 1 ou 2, dans lequel l'élément de ressort (5, 6) est fabriqué en métal.

5. Appareil auditif (1) selon l'une quelconque des revendications 1 à 4, dans lequel le compartiment de batterie (3) présente un guide, dans lequel l'élément de ressort (5, 6) est maintenu par force.
